# EUROPÄISCHE PATENTSCHRIFT

(11) **EP 1 483 767 B1**
(45) Veröffentlichungstag und Bekanntmachung des Hinweises auf die Patenterteilung: **14.01.2009**
(21) Anmeldenummer: 03704451.8
(22) Anmeldetag: 23.01.2003
(51) Int. Cl.: H01F 27/14

(54) **OELFILTERANLAGE**
OIL FILTER SYSTEM
INSTALLATION DE FILTRATION D'HUILE

(30) Priorität: 08.03.2002 DE 10210396
(43) Veröffentlichungstag der Anmeldung: 08.12.2004
(73) Patentinhaber: Maschinenfabrik Reinhausen GmbH, 93059 Regensburg (DE)
(72) Erfinder: DOHNAL, Dieter, 93138 Lappersdorf (DE); VIERECK, Karsten, 93128 Regenstauf (DE)
(86) Internationale Anmeldenummer: PCT/EP2003/000636
(87) Internationale Veröffentlichungsnummer: WO 2003/077267

(56) Entgegenhaltungen:
- EP-A- 0 481 239
- WO-A-00/52445
- DE-A- 2 257 615
- DE-A- 2 948 111
- US-A- 5 691 706

## Beschreibung

Die Erfindung betrifft eine Ölfilteranlage zur Reinigung oder Reinigung und Trocknung des Öles in einem Stufenschalter an einem Leistungstransformator oder einer Tauchkernspule.

Eine solche Ölfilteranlage ist aus den Betriebsanweisungen "Ölfilteranlage Typ 51" und "Ölfilteranlage OF 100" der Anmelderin bereits bekannt.

Eine solche bekannte Ölfilteranlage weist eine Pumpeneinheit auf, die in einem zylindrischen Kessel eine Förderpumpe, einen Pumpenmotor und eine Filterpatrone enthält. Flanschanschlüsse für Ölvorlauf und Ölrücklauf sind am oberen und unteren Deckel des Kessels angebracht. Die Förderpumpe saugt das Schaltöl über eine Saugleitung des Stufenschalters und über eine Rohrleitung für den Vorlauf an. Das Öl tritt hierbei unten in den Kessel der Pumpeneinheit ein und wird von der Förderpumpe durch die Filterpatrone gedrückt. Das durch eine Papier-Filterpatrone gereinigte oder durch eine Kombi-Filterpatrone gereinigte und getrocknete Öl verlässt den Kessel über einen Rücklaufanschluss und fließt über eine Rohrleitung für den Rücklauf in den Stufenschalter, genauer gesagt den Stufenschalterkopf, zurück.

Eine für eine solche Ölfilteranlage besonders geeignete erwähnte Kombi-Filterpatrone ist aus der DE-PS 40 33 172 bereits bekannt.

Diese oder auch jede anders ausgebildete Filterpatrone setzt sich im Laufe des Einsatzes mit ausgefilterten Schmutzpartikeln zu, stellt einen immer größer werdenden Strömungswiderstand dar und muss bei einem bestimmten Arbeitsdruck daher ausgetauscht werden. Dazu sind bei der bekannten Ölfilteranlage bestimmte Überwachungseinrichtungen vorhanden: Zunächst einmal ist ein Druckschalter vorgesehen, der auf den maximal zulässigen Arbeitsdruck eingestellt ist und bei Erreichen bzw. Überschreiten dieses Wertes einen Meldekontakt schließt, der, etwa in einer Schaltwarte, das Erreichen des eingestellten Höchstwertes und damit die Notwendigkeit des Austausches der Filterpatronen signalisiert. Weiterhin ist üblicherweise ein Thermostat vorgesehen, der die Meldung dieser Information des Druckschalters bei einer geringen Öltemperatur von z. B. weniger als 20 Grad C unterdrückt. Hierdurch wird eine Falschmeldung bei erhöhter Ölviskosität vermieden. Außerdem kann eine Überwachung des Ölstroms vorgesehen werden, die bei zu geringer Ölströmung die Ölpumpe abschaltet und ein Warnsignal aktiviert (vgl. Z.B. US 5 691 706).

Zur Steuerung der bekannten Ölfilteranlage ist eine Zeitsteuerung vorgesehen, die nach Betätigung des Motorantriebes des jeweiligen Stufenschalters den Pumpenmotor und damit die Förderpumpe der Ölfilteranlage für eine gewisse Zeit in Betrieb setzt. Dies erfolgt üblicherweise durch ein Zeitrelais oder eine Schaltuhr.

Schließlich ist noch für den Pumpenmotor als Sicherheitseinrichtung ein Motorschutzschalter mit thermischer bzw, magnetischer Überstromauslösung vorgesehen.

Zusammenfassend betrachtet, weist die bekannte Ölfilteranlage damit verschiedene Nachteile auf: Bei jedem Zuschalten läuft die Förderpumpe mit voller Leistung, ohne dass die Viskosität des Öles in Abhängigkeit von der Öltemperatur Berücksichtigung findet. Da die Förderpumpe auch bei niedrigen Öltemperaturen und damit zähem Öl eine ausreichend hohe Ölströmung erzeugen muss, sind Pumpenmotor und Förderpumpe für den Normalbetrieb überdimensioniert. Die Folge davon ist, neben möglicher Kavitation in der Förderpumpe, eine zu hohe Ölströmung in der Saugleitung des angeschlossenen Stufenschalters, die zu einer Ladungstrennung zwischen dem Öl und dem Saugrohr in dessen Lastumschalter führt. Gleichermaßen unberücksichtigt bleibt als weiterer Nachteil der jeweilige Zustand der Filterpatrone, d. h. der Grad deren verbliebender Durchlässigkeit für das Öl.

Aufgabe der Erfindung ist es demnach, eine gattungsgemäße Ölfilteranlage vorzustellen, die diese Nachteile nicht aufweist und eine optimale Ölfilterung bzw. Ölfilterung und -trocknung bei jeder - temperaturabhängigen - Ölviskosität gestattet und zudem den jeweiligen Zustand der Filterpatrone innerhalb dessen zulässiger Toleranz der Durchlässigkeit im Betrieb berücksichtigt.

Diese Aufgabe wird durch eine Ölfilteranlage mit den Merkmalen des ersten Patentanspruches gelöst. Die Unteransprüche betreffen besonders vorteilhafte Weiterbildungen der Erfindung.

Der Erfindung liegt die allgemeine Idee zugrunde, einen bestimmten Volumenstrom des zu filternden Öles, gemessen in I/s, als Kriterium für die Funktion der Ölfilteranlage zu verwenden. Es wird also erfindungsgemäß diese Volumenstrommessung zur Bestimmung der gefilterten Ölmenge, zur Bestimmung des Zustandes der Filterpatrone und im Ergebnis zur zustandsabhängigen Steuerung der Ölfilteranlage genutzt. Eine solche erfindungsgemäße Volumenstrommessung kann vorzugsweise durch einen Strömungssensor mit definiertem Querschnitt oder auch mittels einer Differenzdruckmessung über eine Blendenanordnung erfolgen.

Ein besonderer Vorteil der Erfindung besteht darin, dass ein sich verändernder Strömungswiderstand als Folge einer sich ändernden Ölviskosität durch eine Veränderung der Förderleistung der Förderpumpe durch ein entsprechendes Steuerteil ausgeglichen wird. Ein weiterer Vorteil besteht darin, dass auch ein sich im Verlauf der Betriebszeit der Filterpatrone erhöhender Strömungswiderstand dieser Filterpatrone durch eine Erhöhung der Förderleistung der Förderpumpe ausgeregelt werden kann. Bei der Erfindung ist es insgesamt möglich, die Volumenstrommenge unabhängig von den beschriebenen Einflüssen stets konstant zu halten, insbesondere auch während der gesamten Standzeit der Filterpatrone. Weiterhin ist es möglich, durch eine entsprechende Bewertung des Steuersignales zu beurteilen, wann ein Wechsel der Filterpatrone notwendig wird.

Ein weiterer Vorteil der Erfindung besteht darin, dass durch entsprechend mögliche Wahl bzw. Parametrierung des Sollwertes für den Volumenstrom die gesamte Ölfilteranlage auf einfache Weise an die unterschiedlichsten Stufenschalter, die in zahlreichen verschiedenen Bauformen und -größen mit den unterschiedlichsten Ölvolumina, Rohrlängen und -querschnitten existieren, angepasst werden kann.

Die Erfindung soll nachfolgend an Hand von Zeichnungen beispielhaft noch näher erläutert werden.

Es zeigen:
- Fig. 1: eine erfindungsgemäße Ölfilteranlage gemeinsam mit dem angeschlossenen Stufenschalter in schematischer Darstellung
- Fig. 2: einen Regelkreis zur Erläuterung der bei der erfindungsgemäßen Ölfilteranlage ablaufenden Verfahrensschritte.

Die dargestellte Ölfilteranlage besitzt eine Pumpeneinheit 1, in der, wie aus dem Stand der Technik bekannt und hier nicht dargestellt, sich die Förderpumpe, der diese antreibende Pumpenmotor und die Filterpatrone befinden. Die Pumpeneinheit 1 ist dabei als zylindrischer Druckkessel ausgebildet, der von einem oberen Deckel 2 und einem unteren Deckel 3 druckdicht abgeschlossen wird. Am oberen Deckel 2 ist eine Rücklaufleitung 4 angeschlossen, die einen Absperrhahn 5 aufweist und zum Stufenschalterkopf 6 des angeschlossenen Stufenschalters 7 führt. Durch diese Rücklaufleitung 4 wird das gefilterte bzw. gefilterte und getrocknete Öl wieder in das Ölgefäß 8 des Stufenschalters 7 geführt. Weiterer Bestandteil des Ölkreislaufes ist eine Vorlaufleitung 9, die wiederum vom Stufenschalterkopf 6 über einen erfindungsgemäß zwischengeschalteten Ölströmungssensor 10, einen Ablasshahn 11 und nochmals einen Absperrhahn 12 wieder durch den unteren Deckel 3 ins Innere des Druckkessels und damit in die Pumpeneinheit führt; damit ist der Kühlkreislauf geschlossen.

Die Funktionsweise ist folgende: Der Pumpenmotor saugt das Öl über eine Saugleitung des Stufenschalters 7 aus dessen Ölgefäß 8 über die Vorlaufleitung 9 an. Dabei durchläuft das Öl den in der Vorlaufleitung 9 angeordneten Ölströmungssensor 10. Dort erfolgt eine Volumenstrommessung. Geeignete Strömungssensoren für den Ölströmungssensor 10 sind bekannt und werden kommerziell angeboten. Sie arbeiten als elektronische Strömungssensoren auf der Basis des kalorimetrischen Prinzips und besitzen keine mechanisch bewegten Teile, so dass ihre Montage ohne Berücksichtigung von Einbaulage und Anströmrichtung erfolgen kann. Weiterhin zeichnet sich das zugrunde liegende kalorimetrische Prinzip durch seine Unabhängigkeit von der Viskosität der Medien aus. Elektronische Strömungssensoren nach dem kalorimetrischen Prinzip nutzen dabei den physikalischen Effekt, dass ein strömendes Medium Wärmeenergie aufnimmt und abtransportiert. Ein solcher Strömungssensor wird über einen entsprechenden Anschluss in die Rohrleitung montiert und steht im Kontakt mit dem strömenden Medium. Je nach Eigenschaft der Medien und den spezifischen Anforderungen ist der Sensor in Edelmetall oder Kunststoff ausgeführt und enthält zwei temperaturabhängige Widerstände und eine Wärmequelle. Durch die Wärmequelle wird im Medium eine lokale Temperaturerhöhung erzeugt, die von einem der temperaturabhängigen Widerstände als Messfühler gemessen wird. Strömt das Medium, wird der Wärmequelle Energie entzogen; sie wird gekühlt. Die sich hieraus ergebende Temperaturänderung ist ein Maß für die Strömung. Der zweite Messfühler erfasst Veränderungen der Mediumtemperatur und dient zur Kompensation des Messergebnisses. Aus der Widerstandsdifferenz beider Temperaturfühler wird schließlich der temperaturkompensierte Messwert gewonnen. Ein weiterer bekannter Sensor enthält vier temperaturabhängige Widerstände, dabei werden bei strömendem Medium die beiden zuerst angeströmten Widerstände gekühlt; die sich hieraus ergebende Verstimmung einer Widerstandsbrücke ist ein Maß für die Strömung. Durch die Verwendung einer solchen Widerstandsbrücke ist eine richtungsunabhängige Anströmung des Sensors möglich. Solche Strömungssensoren werden unter der Typenbezeichnung SI 1004 von der Firma ifm electronic GmbH, DE angeboten. Ganz ähnliche Strömungssensoren sind auch von den Firmen Weber Sensors, US, Endress & Hauser, DE sowie Schmidt-Feintechnik, DE im Angebot.

Das Öl tritt von unten durch den Deckel 3 in den Druckkessel ein und wird durch die Förderpumpe durch den Filtereinsatz gedrückt. Das gereinigte Öl verlässt dann den Druckkessel am oberen Deckel 2 und fließt über die Rücklaufleitung 4 zum Ölgefäß 8 des Stufenschalters 7 zurück.

Erfindungsgemäß weist der Pumpenmotor in der Pumpeneinheit 1 Mittel zu seiner Drehzahlsteuerung auf; besonders geeignet ist hierzu ein Frequenzumrichter.

Das Prinzip der Drehzahlregelung von Drehstrom-Asynchronmotoren durch eine Frequenzsteuerung ist dem Fachmann bekannt; möchte man die Drehzahl eines solchen Motors über die Frequenz regeln, so müssen Einrichtungen benutzt werden, die die feste Netzspannungsfrequenz in variable Frequenzen umsetzen können. Das kann durch Frequenzumrichter geschehen, die verschiedene elektrische Bauelemente enthalten, z. B. Thyristoren, Transistoren, IGBT's oder MCT's. Mittels solcher Frequenzumrichter kann man beliebig größere oder kleinere Frequenzen als die der Netzspannung erzeugen. Ein geeigneter Frequenzumrichter wird unter der Bezeichnung "MICROMASTER" von der Firma Siemens hergestellt. Unter der Bezeichnung COMBIMASTER® bietet der selbe Hersteller auch bereits eine Kombination aus einem Frequenzumrichter und einem Asynchronmotor als gemeinsamer Baugruppe an.

Durch die mögliche Drehzahlsteuerung des Pumpenmotors ist in der Folge auch die Förderleistung der Förderpumpe variierbar. Als Förderpumpen sind insbesondere bekannte Kreiselpumpen einsetzbar; auch andere dem Fachmann bekannte Pumpenarten sind verwendbar.

Der in der zur Pumpeneinheit 1 führenden Vorlaufleitung 9 angeordnete Ölströmungssensor 10 erfasst auf die oben erläuterte Weise den Volumenstrom des Öles durch die Vorlaufleitung 9 und damit auch durch das Ölgefäß 8 des Lastumschalters des Stufenschalters 7. Der Ölströmungssensor 10 ist elektrisch mit einem nicht dargestellten Regler verbunden, in dem ein Vergleich des tatsächlich gemessenen Volumenstromes, d. h. der Ölströmung, mit einem vorgegebenen Sollwert erfolgt und bei Abweichung mittels des dem Pumpenmotor vorgeschalteten Frequenzumrichters dessen Drehzahl und damit die Förderleistung der Förderpumpe entsprechend variiert wird.

Eine Veränderung der Ölströmung, die vom Ölströmungssensor 10 erfasst wird und zu einer Veränderung der Förderleistung führt, kann, wie weiter oben bereits ausgeführt, verschiedene Ursachen haben. Zum einen kann durch sich ändernde Temperaturverhältnisse die Viskosität des Öles sich verändern, zum anderen kann durch einen sich im Betrieb zunehmend mit ausgefilterten Partikeln zusetzenden Filtereinsatz dessen Strömungswiderstand immer größer werden. Beide Ursachen werden durch die Erfindung gleichermaßen erfasst und führen zu einer Veränderung der Förderleistung, d. h. einer Ausregelung. Auf alle Fälle wird die Ölströmungsgeschwindigkeit in der Vorlaufleitung 9 auf einem konstanten, unkritischen Wert gehalten.

Auf besonders vorteilhafte Weise ist es ferner möglich, das im Regler erzeugte Steuersignal als Folge des Vergleiches von Soll- und Istwert der Strömungsgeschwindigkeit zur Überwachung des Gesamtsystemes hinsichtlich der aufgetretenen Maximal- bzw. Minimalwerte zu verwenden. Durch eine zeitbezogene Speicherung dieses Signales ist zudem als Trendaussage ein anstehender Wechsel der Filterpatrone langfristig planbar.

Es ist auch ohne weiteres möglich, beim Erreichen des jeweiligen Grenzwertes ein Signal "Filter wechseln" zu erzeugen und etwa in einer Schaltwarte oder einem Bedienfeld anzuzeigen.

Es ist ferner möglich, zusätzliche Mittel zur Überwachung des H₂O-Gehaltes im Öl vorzusehen, indem z. B. in der Vorlaufleitung ein zusätzlicher H₂O-Sensor angeordnet wird. Durch einen solchen zusätzlichen H₂O-Sensor der dem Fachmann geläufig ist, ist der Feuchtegehalt des Öles bestimmbar; durch Vergleich des erfassten Feuchtegehaltes wiederum mit einem vorab vorgegebenen Grenzwert kann ermittelt werden, wann bei Kombifiltern, d. h. Filterpatronen sowohl zur Reinigung als auch zur Trocknung, die die Trocknung bewirkende Zeolith-Einlage gestättigt ist und aus diesem Grunde - unabhängig vom Zustand der anderen Filterschichten, durch die die Ölströmung beeinflusst wird, ein Austausch der Filterpatrone erfolgen sollte.

An Hand von Figur 2, in der der schematische Regelkreis dargestellt ist, soll das der Erfindung zugrundeliegende Regelverfahren noch einmal erläutert werden.

In der Blockdarstellung oben ist die Regelstrecke gezeigt, die aus der erfindungsgemäßen Ölfilteranlage selbst und dem Ölgefäß 8 des Stufenschalters 7, der mit dieser in Verbindung steht, besteht. Als Störgröße Z wirken auf diese Regelstrecke eine Verschmutzung des Filtereinsatzes oder auch eine temperaturbedingte Viskositätsänderung des Öles ein. Als Regelgröße wird der Volumenstrom Vx des Öles in einer Messeinrichtung, hier dem Ölströmungssensor 10, erfasst und in ein Messsignal x umgewandelt. Dieses Messsignal x, repräsentierend den Istwert des Volumenstromes Vx, wird in einem Regler mit einem entsprechenden Sollwert w verglichen. Ein geeigneter Regler kann auf verschiedenste Weise aufgebaut sein; besonders vorteilhaft lässt sich hier etwa ein Gerät "Tap Manager®" der Anmelderin einsetzen. Im Ergebnis wird vom Regler eine Steuergröße u erzeugt, konkret ist dies ein variabler Ansteuerstrom für einen Frequenzumrichter am Pumpenmotor der Förderpumpe. Damit kann dieser Pumpenmotor seine Drehzahl ändern; in der Folge variiert die Leistung der Förderpumpe und regelt somit den Einfluss der Störgröße Z aus. Der Regelkreis ist damit geschlossen. Durch eine entsprechende Wahl des vorgegebenen Sollwertes w, d. h. der gewünschten Ölströmungsgeschwindigkeit, ist es ferner möglich, die gesamte Ölfilteranlage an unterschiedliche Gegebenheiten an verschiedenen Stufenschaltern auf einfache Weise anzupassen. Insbesondere können verschiedene Längen und Querschnitte der Vorlauf- und Rücklaufleitungen 9, 4, das Ölvolumen im jeweiligen Ölgefäß 8 des Stufenschalters 7 oder auch bestimmte spezifische Ölsorten berücksichtigt werden. Darüber hinaus ist es auch möglich, die vom Regler erzeugte Steuergröße in einem nichtflüchtigen Speicher über einen längeren Zeitraum abzulegen und daraus Tendenzaussagen über den Zustand der gesamten Anlage im Allgemeinen und des jeweiligen Filtereinsatzes und dessen voraussichtlichen Austauschzeitpunktes im Besonderen zu gewinnen.

## Patentansprüche

1. Ölfilteranlage zur Reinigung oder Reinigung und Trocknung des Öles in einem Stufenschalter (7) an einem Leistungstransformator oder einer Tauchkernspule,
wobei eine als Druckkessel ausgebildete Pumpeneinheit (1) vorgesehen ist,
wobei die Pumpeneinheit eine Förderpumpe, einen diese antreibenden Pumpenmotor und eine Filterpatrone aufweist,
wobei ein Ölkreislauf zwischen Druckkessel und Stufenschalter durch eine Rücktaufleitung (4) zum Transport des die Filterpatrone durchlaufenen Öles hin zum Stufenschalter und eine Vorlaufleitung (9) zum Transport des zu reinigenden Öles hin zur Filterpatrone gebildet ist,
wobei in der Vorlaufleitung (9) eine Messeinrichtung (10) zur Erfassung des Volumenstromes des durchlaufenden Öles und Umwandlung in ein elektrisches Messsignal vorgesehen ist, **dadurch gekennzeichnet,**
**dass** die Messeinrichtung mit einem Regler in Verbindung steht, in dem als Ergebnis eines Vergleiches des elektrischen Messsignales mit einem voreingestellten Sollwert ein Stellsignal erzeugbar ist,
**dass** der Regler mit dem Eingang eines Frequenzumrichters elektrisch in Verbindung steht und dass der Ausgang des Frequenzumrichters mit den elektrischen Anschlüssen des Pumpenmotors elektrisch in Verbindung steht.

2. Ölfilteranlage nach Patentanspruch 1,
**dadurch gekennzeichnet,**
**dass** die Messeinrichtung zur Erfassung des Volumenstromes ein kalorimetrischer Strömungssensor (10) ist.

3. Ölfilteranlage nach Patentanspruch 1,
**dadurch gekennzeichnet,**
**dass** die Messeinrichtung zur Erfassung des Volumenstromes eine Differenzdruckmesseinrichtung mit einer Blendenanordnung ist.

4. Ölfilteranlage nach einem der Patentansprüche 1 bis 3,
**dadurch gekennzeichnet,**
**dass** in der Vorlaufleitung (9) oder in der Rücklaufleitung (4) eine weitere Messeinrichtung zur Erfassung des H₂O-Gehaltes des durchlaufenden Öles und Umwandlung in ein weiteres elektrisches Messsignal vorgesehen ist.

5. Ölfilteranlage nach Patentanspruch 1 oder 2,
**dadurch gekennzeichnet,**
**dass** zusätzlich Mittel zur zeitbezogenen Speicherung der erfassten Werte des Volumenstromes und/oder zur Erfassung von dessen Minimal-lMaximalwert vorgesehen sind.

6. Ölfilteranlage nach einem der Patentansprüche 1 bis 5,
**dadurch gekennzeichnet,**
**dass** Mittel zur Erzeugung eines Signales zum Filterwechsel vorgesehen sind, falls der erfasste Volumenstrom den Minimalwert erreicht.

7. Ölfilteranlage nach einem der Patentansprüche 4 bis 6,
**dadurch gekennzeichnet,**
**dass** weitere Mittel zur Erzeugung eines Signales zum Filterwechsel vorgesehen sind, falls der erfasste H₂O-Gehalt einen vorab eingestellten Maximalwert erreicht.

8. Ölfilteranlage nach einem der Patentansprüche 1 bis 7,
**dadurch gekennzeichnet,**
**dass** der voreingestellte Sollwert des Volumenstromes in Abhängigkeit von der Bauart des Stufenschalters und/oder der Dimensionierung von Rücklaufleitung (4) und Vorlaufleitung (9) wählbar ist.

## Claims

1. Oil filter system for cleaning or cleaning and drying the oil in an on-load tap-changer (7) on a power transformer or a plunger coil,
whereby a pump unit (1) designed as a pressure vessel is provided,
whereby said pump unit features a feed pump, a pump motor that drives said feed pump and a filter cartridge,
whereby an oil cycle between the pressure vessel and the on-load tap-changer is formed by means of a return pipe (4) for transporting the oil running through the filter cartridge to the on-load tap-changer and a feed pipe (9) for transporting the oil to be cleaned to the filter cartridge,
whereby a measuring device (10) for capturing the volume flow rate of the oil passing through and converting this into an electrical measuring signal is provided inside the feed pipe (9),
**characterised by** the fact
that said measuring device is connected to a regulator, in which a control signal can be generated as the result of a comparison of the electrical measuring signal with a nominal default value,
that said regulator is electrically connected to the input of a frequency inverter and that the output of said frequency inverter is electrically connected to the electrical connections of said pump motor.

2. Oil filter system according to patent claim 1
**characterised by** the fact
that said measuring device for capturing the volume flow rate is a calometric flow sensor (10).

3. Oil filter system according to patent claim 1
**characterised by** the fact
that said measuring device for capturing the volume flow rate is a differential pressure measuring device with a diaphragm arrangement.

4. Oil filter system according to patent claims 1 to 3
**characterised by** the fact
that an additional measuring device for capturing the H₂O content of the oil flow and converting this into an additional electrical measuring signal is provided in the feed pipe (9) or in the return pipe (4).

5. Oil filter system according to patent claim 1 or 2
**characterised by** the fact
that additional devices for the time-referenced recording of the captured values of the volume flow rate and/or for capturing its minimum/maximum value are provided.

6. Oil filter system according to one of the patent claims 1 to 5,
**characterised by** the fact
that devices are provided that generate a signal for changing the oil filter if the captured volume flow rate drops to its minimum value.

7. Oil filter system according to one of the patent claims 4 to 6,
**characterised by** the fact
that additional devices are provided that generate a signal for changing the oil filter if the captured H₂O content reaches a maximum default value.

8. Oil filter system according to one of the patent claims 1 to 7,
**characterised by** the fact
that said nominal default value of the volume flow rate can be selected in dependence on the on-load tap-changer type and/or the dimensions of the return pipe (4) and the feed (9) pipe.

## Revendications

1. Installation de filtrage d'huile destinée au nettoyage ou au nettoyage et séchage de l'huile dans un changeur de prises (7) sur un transformateur de puissance ou une bobine à noyau plongeur, un ensemble-pompe (1) constitué sous forme de réservoir de pression étant prévu,
l'ensemble-pompe présentant une pompe de circulation, un moteur de pompe entraînant celle-ci et une cartouche filtrante,
un circuit d'huile étant établi entre le réservoir de pression et le changeur de prises par une tuyauterie de refoulement (4) pour le transport de l'huile circulant dans la cartouche filtrante jusqu'au changeur de prises et par une tuyauterie d'aspiration (9) pour le transport de l'huile à nettoyer, jusqu'à la cartouche filtrante,
un dispositif de mesure (10) permettant la saisie du débit volumétrique de l'huile en circulation et la transformation en un signal de mesure électrique étant prévu dans la tuyauterie d'aspiration (9),
**caractérisé en ce que**,
le dispositif de mesure est en connexion avec un régulateur dans lequel, comme résultat d'une comparaison du signal de mesure électrique avec une valeur de consigne préréglée, un signal de commande peut être généré,
le régulateur est connecté électriquement à l'entrée d'un convertisseur de fréquence et la sortie du convertisseur de fréquence est connectée électriquement aux branchements électriques du moteur de pompe.

2. Installation de filtrage d'huile selon la revendication 1,
**caractérisée en ce que**
le dispositif de mesure permettant la saisie du débit volumétrique est un capteur de flux calorimétrique (10).

3. Installation de filtrage d'huile selon la revendication 1,
**caractérisée en ce que**
le dispositif de mesure permettant la saisie du débit volumétrique est un dispositif manomètre différentiel avec un agencement d'orifices.

4. Installation de filtrage d'huile selon l'une des revendications 1 à 3,
**caractérisée en ce que**
il est prévu dans la tuyauterie d'aspiration (9) ou dans la tuyauterie de refoulement (4) un dispositif de mesure additionnel pour la saisie de la teneur en H₂O de l'huile en circulation et pour la transformation en un signal de mesure électrique additionnel.

5. Installation de filtrage d'huile selon la revendication 1 ou 2,
**caractérisée en ce que**
des moyens sont prévus additionnellement pour l'enregistrement à référence chronologique des valeurs saisies du débit volumétrique et / ou pour la saisie de sa valeur minimale / maximale.

6. Installation de filtrage d'huile selon l'une des revendications 1 à 5,
**caractérisée en ce que**
des moyens sont prévus pour générer un signal pour le remplacement du filtre si le débit volumétrique saisi atteint la valeur minimale.

7. Installation de filtrage d'huile selon l'une des revendications 4 à 6,
**caractérisée en ce que**
des moyens sont prévus pour générer un signal pour le remplacement du filtre si la teneur en H₂O saisie atteint une valeur maximale préalablement réglée.

8. Installation de filtrage d'huile selon l'une des revendications 1 à 7,
**caractérisée en ce que**
la valeur de consigne préréglée pour le débit volumétrique peut être sélectionnée en fonction du type de construction du changeur de prises et / ou du dimensionnement de la tuyauterie de refoulement (4) et de la tuyauterie d'aspiration (9).
